# EUROPÄISCHE PATENTSCHRIFT

(11) **EP 0 272 545 B1**
(45) Veröffentlichungstag und Bekanntmachung des Hinweises auf die Patenterteilung: **10.03.1993**
(21) Anmeldenummer: 87118241.6
(22) Anmeldetag: 09.12.1987
(51) Int. Cl.: H01H 9/26

(54) **Anordnung zum gegenseitigen Verriegeln mindestens zweier paralleler Schalterachsen**
Device for reciprocally interlocking two parallel switch axes
Dispositif pour le verrouillage réciproque d'au moins deux axes d'interrupteur parallèles

(30) Priorität: 22.12.1986 DE 3644059
(43) Veröffentlichungstag der Anmeldung: 29.06.1988
(73) Patentinhaber: SIEMENS AKTIENGESELLSCHAFT, 80333 München (DE)
(72) Erfinder: Genzel, Rolf-Günter, D-6070 Langen (DE); Rössler, Karl-Heinz, D-6457 Maintal 1 (DE)

(56) Entgegenhaltungen:
- EP-A- 0 046 480
- DE-C- 874 169
- FR-A- 785 195

## Beschreibung

Die Erfindung betrifft eine Anordnung nach dem Oberbegriff des Anspruches 1.

Eine Anordnung dieser Art ist durch die DE-C-874 169 bekannt geworden. Sie dient dazu, insgesamt vier Schalterachsen in derartige Abhängigkeit zu bringen, daß eine bestimmte Leistungsaufnahme eines Elektroherdes aufgrund der jeweils möglichen Schalthandlungen nicht überschritten werden kann.

Eine ähnliche Anordnung mit zwei Schalterachsen ist durch die FR-A-785 195 bekannt geworden. In diesem Fall sind die Ausnehmungen des Schiebers kreisförmig und die Riegelglieder unsymmetrisch ausgebildet.

Der Erfindung liegt die Aufgabe zugrunde, eine für zwei Schalterachsen zu verwendende Verriegelungsanordnung zu schaffen, die eine vollständige wechselseitige Verriegelung bei einer Schalthandlung bewirkt, so daß eine separate Betätigung entfallen kann. Es soll also erreicht werden, daß jeweils nur einer von zwei Schaltern eingeschaltet werden kann. Unter einer Schalthandlung in diesem Sinn ist eine Drehung einer Schalterachse um 90° zu verstehen.

Diese Aufgabe wird bei einer Anordnung der eingangs genannten Art gemäß der Erfindung durch die kennzeichnenden Merkmale des Anspruches 1 gelöst.

Hierdurch wird erreicht, daß jeweils eine der Schalterachsen im Rahmen der vorgesehenen Schaltstellungen beliebig betätigt werden kann, sobald die andere Schalterachse mit dem darauf sitzenden Riegelglied in die entsprechende Ausstellung gedreht ist. Für diese zwangsläufig gegenseitige Abhängigkeit sind nur sehr einfache und daher leicht herstellbare Teile erforderlich.

Besondere Vorteile der Erfindung bestehen darin, daß sich die Anordnung dazu eignet, bereits vorhandene Schaltsysteme nachzurüsten und auch leicht auf drei und mehr Schalterachsen anwendbar ist.

Ein Ausführungsbeispiel der Erfindung ist in der Zeichnung dargestellt. Es zeigen:
- Fig. 1: einen Aufriß bei dem eine obere Schalterachse betätigbar und eine untere Schalterachse gegen Betätigung gesperrt ist.
- Fig. 2: einen Aufriß wie in Fig. 1, jedoch mit umgekehrter Betätigungs- und Sperrlage der Schalterachsen.

In der Zeichnung ist mit 1 eine erste Schalterachse bezeichnet. Das Bezugszeichen 2 gilt für eine zweite Schalterachse, die parallel zur ersten Schalterachse angeordnet ist. Die Schalterachsen 1, 2 sind Teile von ansonsten nicht dargestellten Schaltern, die mit Hilfe eines Schiebers 3, der entlang einer seine Längsachse bildenden und durch beide Schalterachsen 1, 2 gehenden Geraden bewegbar ist, gegeneinander verriegelbar sind.

Auf den Schalterachsen 1, 2 ist zentrisch jeweils ein etwa stabförmiges (knebelförmiges) Riegelglied 4 bzw. 5 befestigt.

Der Schieber 3 besteht aus einem Flachmaterial, beispielsweise einem Blechzuschnitt, der zwei gleich große quadratische, fensterartige Ausnehmungen 6, 7 aufweist. In die Ausnehmung 6 greift der Riegel 4 ein, während in die Ausnehmung 7 der Riegel 5 eingreift. Die quadratischen Ausnehmungen 6, 7 sind so angeordnet, daß jeweils zwei ihrer sich gegenüberliegenden Seitenkanten die Längsachse des Schiebers 3 rechtwinklig schneiden, während folglich zwei sich gegenüberliegende Seitenkanten jeder Ausnehmung 6, 7 parallel zur Schieberlängsachse verlaufen. Wie aus der Fig. 1 oben und der Fig. 2 unten zu ersehen, ist der Umkreis jedes Riegelgliedes 4, 5 gleich dem Inkreis der jeweiligen quadratischen Ausnehmung 6, 7.

Damit eine gegenseitige Sperrung der Schalterachsen 1, 2 erzielt werden kann, sind die Riegelglieder 4, 5 so angeordnet, daß, je nach Schaltstellung der beiden Schalterachsen 1, 2 das eine Riegelglied mit seiner Längsachse in gleicher Richtung wie die Längsachse des Schiebers, zentrisch im Inkreis der zugeordneten quadratischen Ausnehmung liegt und das andere Riegelglied mit einer Flanke entweder an der einen oder an der anderen derjenigen Seitenkanten der zugeordneten quadratischen Ausnehmung anliegt, die quer zur Schieber-Längsachse verlaufen. In dem dargestellten Beispiel kann in der in Fig. 1 gezeigten Stellung der zur Schalterachse 1 zugehörige Schalter im Rahmen der vorgesehenen Schaltstellungen geschaltet werden, da das Riegelglied 4 sich zentrisch im Inkreis der quadratischen Ausnehmung 6 befindet. Solange das Riegelglied 4 jedoch mit seiner Längsachse in Richtung der Längsachse des Schiebers 3 liegt, kann das mit einer Flanke an der unteren querliegenden Seitenkante der quadratischen Ausnehmung 7 anliegende Riegelglied 5 nicht geschwenkt werden. Das ist erst möglich, wenn das Riegelglied 4 durch eine entsprechende Schalthandlung rechtwinklig zur Schieberlängsachse gestellt ist. Nunmehr ist es möglich, das Riegelglied 5 in die in Fig. 2 gezeigte Lage zu drehen. Im Zuge der Drehung des Riegelgliedes 5 wird der Schieber 3 soweit verschoben, daß das nach wie vor rechtwinklig zur Schieberlängsachse stehende Riegelglied 4 mit einer Flanke an der oberen querliegenden Seitenkante der quadratischen Ausnehmung 6 anliegt. Solange nunmehr das Riegelglied 5 mit seiner Längsachse in der Längsachse des Schiebers 3 liegt, ist das Riegelglied 4 und damit der Schieber 3 gegen eine Lageveränderung gesperrt. Erst wenn das Riegelglied 5 rechtwinklig zur Schieberlängsachse gestellt wird, kann das Riegelglied 4, zusammen mit dem Schieber 3, wieder in die in Fig. 1 gezeigte Lage zurückbewegt werden. Für den beschriebenen Vorgang ist es gleichgültig, welche rechtwinklig zur Schieberlängsachse verlaufende Seitenkante der quadratischen Ausnehmungen 6, 7 für die Anlage der jeweiligen Flanken der Riegelglieder 4, 5 verwendet wird.

Eine besondere Längsführung des Schiebers 3 kann entfallen, wenn die Riegelglieder 4, 5 wie in Fig. 1 beim Riegelglied 5 strichpunktiert angedeutet, mit Fortsätzen versehen sind, die den Schieber 3 zwischen sich einschließen. Zweckmäßig sind hierbei die Umkreise der Fortsätze größer als die Umkreise der quadratischen Ausnehmungen.

## Patentansprüche

1. Anordnung zum gegenseitigen Verriegeln zweier paralleler, durch jeweils eine Schalthandlung um 90° drehbarer Schalterachsen (1, 2) mit folgenden Merkmalen:
a) auf jeder Schalterachse (1, 2) ist ein Riegelglied (4, 5) befestigt,
b) entlang einer seine Längsachse bildenden und rechtwinklig durch beide Schalterachsen (1, 2) gehenden Geraden ist ein aus Flachmaterial bestehender Schieber (3) bewegbar angeordnet,
c) der Schieber (3) weist zwei fensterartig ausgebildete Ausnehmungen (6, 7) auf, in die jeweils eines der Riegelglieder (4, 5) eingreift,
d) die Riegelglieder (4, 5) und die Ausnehmungen (6, 7) sind so geformt und einander so zugeordnet, daß bei Schalthandlungen jeweils eines der Riegelglieder (4, 5) innerhalb der zugeordneten Ausnehmung (6, 7) drehbar ist,
e) im verriegelten Zustand liegt eines der Riegelglieder (5, 4) mit einer Flanke an einer rechtwinklig zur Längsachse des Schiebers (3) verlaufend angeordneten Seitenkante der zugeordneten Ausnehmung (7, 6) an,
**gekennzeichnet durch** folgende weitere Merkmale:
f) die ein vollständiges Verriegeln bewirkenden Riegelglieder (4, 5) sind gleich groß, knebelförmig ausgebildet und mit ihrem Zentrum auf der zugehörigen Schalterachse (1, 2) angeordnet,
g) die Ausnehmungen (6, 7) des Schiebers (3) sind gleich groß und quadratisch ausgebildet,
h) der Umkreis-Radius jedes Riegelgliedes (4, 5) ist gleich dem Inkreis-Radius der zugeordneten quadratischen Ausnehmung (6, 7),
i) das jeweilige zur Aufhebung der Verriegelung befähigte Riegelglied (4, 5) ist dasjenige, dessen Längsachse mit der Längsachse des Schiebers gleich gerichtet ist.

2. Anordnung nach Anspruch 1, **dadurch gekennzeichnet,** daß die Riegelglieder (4, 5) an jedem Ende mit zwei Fortsätzen versehen sind, die den Schieber (3) zwischen sich einschließen.

3. Anordnung nach Anspruch 2, **dadurch gekennzeichnet,** daß der Umkreis der Fortsätze größer als der Umkreis der quadratischen Ausnehmungen (6, 7) ist.

## Claims

1. Arrangement for reciprocally interlocking two parallel switch axes (1, 2) rotatable by 90° in each case by a switching action, having the following features:
a) a locking element (4, 5) is fastened to each switch axis (1, 2),
b) a slide (3) consisting of flat material is arranged in a moveable manner along a straight line forming its longitudinal axis and going at right angles through both switch axes (1, 2),
c) the slide (3) has two window-like recesses (6, 7), into which in each case one of the locking elements (4, 5) engages,
d) the locking elements (4, 5) and the recesses (6, 7) are formed in such a way and are associated with one another in such a way that with switching actions in each case one of the locking elements (4, 5) can be rotated within the associated recess (6, 7),
e) in the interlocked state one of the locking elements (5, 4) lies with a flank abutting a side edge of the associated recess (7, 6), the side edge being arranged so that it extends at right angles to the longitudinal axis of the slide (3),
characterized by the following further features:
f) the locking elements (4, 5) effecting a complete interlocking are equally large, are constructed in the shape of toggles and are arranged with their centre on the appertaining switch axis (1, 2),
g) the recesses (6, 7) of the slide (3) are equally large and are constructed in the shape of squares,
h) the peripheral radius of each locking element (4, 5) is equal to the inner radius of the associated square recess (6, 7),
i) the respective locking element (4, 5) capable of cancelling the interlocking is the one whose longitudinal axis is directed the same as the longitudinal axis of the slide.

2. Arrangement according to claim 1, characterized in that the locking elements (4, 5) at each end are provided with two extensions which enclose the slide (3) between them.

3. Arrangement according to claim 2, characterized in that the periphery of the extensions is greater than the periphery of the square recesses (6, 7).

## Revendications

1. Dispositif de verrouillage réciproque de deux axes parallèles (1,2) d'interrupteurs, que l'on peut faire pivoter de 90° respectivement au moyen d'un actionnement de commutation, présentant les particularités suivantes :
a) sur chaque axe (1,2) d'interrupteur est fixé un organe de verrouillage (4,5),
b) un curseur (3) réalisé en un matériau plat est monté de manière à être déplaçable le long d'une droite constituant l'axe longitudinal de l'organe de verrouillage et qui recoupe à angle droit les deux axes (1,2) des interrupteurs,
c) le curseur (3) possède deux évidements (6,7) agencés en forme de fenêtres et dans lesquels s'engagent respectivement les organes de verrouillage (4,5),
d) les organes de verrouillage (4,5) et les évidements (6,7) sont conformés et associés entre eux de telle sorte que, lors d'actionnements de commutation, respectivement l'un des organes de verrouillage (4,6) peut pivoter à l'intérieur de l'évidement associé (6,7),
e) à l'état verrouillé, l'un des organes de verrouillage (5,4) s'applique par un flanc contre un bord latéral, qui est perpendiculaire à l'axe longitudinal du curseur (3), de l'évidement associé (7,6),
caractérisé par les autres particularités suivantes :
f) les organes de verrouillage (4,5), qui réalisent un verrouillage complet, possèdent des tailles identiques et sont agencés sous la forme de manettes et leur centre est situé sur l'axe associé (1,2) de l'interrupteur,
g) les évidements (6,7) du curseur (3) possèdent des tailles identiques et ont une forme carrée,
h) le rayon du cercle circonscrit de chaque organe de verrouillage (4,5) est égal au rayon du cercle inscrit dans l'évidement carré associé (6,7),
i) l'organe de verrouillage respectif (4,5), qui est apte à supprimer le verrouillage, est celui dont l'axe longitudinal est dirigé dans le même sens que l'axe longitudinal du curseur.

2. Dispositif suivant la revendication 1, caractérisé par le fait que les organes de verrouillage (4,5) comportent, à chaque extrémité, deux appendices saillants, qui enserrent entre eux le curseur (3).

3. Dispositif suivant la revendication 2, caractérisé par le fait que le cercle circonscrit des appendices saillants possède une taille supérieure au cercle circonscrit des évidements carrés (6,7).
